# FASCICULE DE BREVET EUROPEEN

(11) **EP 2 354 755 B1**
(45) Date de publication et mention de la délivrance du brevet: **07.11.2012**
(21) Numéro de dépôt: 11290029.5
(22) Date de dépôt: 19.01.2011
(51) Int. Cl.: F42B 10/14, F42B 10/64

(54) **Dispositif de déploiement simultané de gouvernes d'un projectile**
Vorrichtung zum simultanen Ausklappen von Steuerflächen eines Geschosses
Device for simultaneously deploying control surfaces of a projectile

(30) Priorité: 28.01.2010 FR 1000344
(43) Date de publication de la demande: 10.08.2011
(73) Titulaire: Nexter Munitions, 78000 Versailles (FR)
(72) Inventeur: Deschatre, Geoffroy, 18023 Bourges Cedex (FR)
(74) Mandataire: Célanie, Christian

(56) Documents cités:
- EP-A1- 1 548 392
- WO-A1-02/18867
- DE-A1- 3 838 735
- FR-A- 1 328 459
- GB-A- 759 679
- US-B1- 6 224 013
- US-B1- 6 880 780

## Description

Le domaine technique de l'invention est celui des dispositifs de déploiement des gouvernes de projectiles.

Afin d'apporter une plus grande précision aux projectiles balistiques ou propulsés modernes, on équipe ceux ci de gouvernes pour corriger la trajectoire ou stabiliser le projectile. Ces gouvernes sont pilotées par des moteurs électriques. Compte tenu de l'encombrement représenté par les gouvernes, celles ci sont généralement contenues dans le corps du projectile pendant les phases de manutention et de mise en place dans un tube d'arme ainsi que durant la phase de balistique intérieure. Les gouvernes sont ensuite déployées en vol.

Le brevet EP-1550837 propose pour déployer les gouvernes d'avoir recours à des ressorts équipant individuellement chacune des gouvernes. Ce dispositif présente un inconvénient majeur. Afin de ne pas compromettre la stabilité du projectile, il est primordial que le déploiement de toutes les gouvernes soit simultané, or ce dispositif n'apporte pas toutes les garanties nécessaires car il présente l'inconvénient que les ressorts ont des effets indépendants les uns des autres. De ce fait des différences d'élasticité ou d'autres caractéristiques mécaniques des ressorts risquent d'occasionner une sortie différée des gouvernes les unes par rapports aux autres.

Il est décrit dans le brevet FR-1328459 un dispositif de déploiement simultané d'empennage à ailettes pour roquette. Le déploiement des ailettes fait appel à des secteurs dentés solidaires des ailettes qui engrènent avec une bague-crémaillère. Une seule et unique bague-crémaillère assure le déploiement simultané des ailettes.

De manière assez proche, DE-3838735 décrit un dispositif de déploiement simultané d'ailettes. Tout comme FR-1328459, ce dispositif requiert un unique élément coulissant comportant une denture sur sa périphérie et engrenant avec les pignons de la base des ailettes.

L'inconvénient de ces solutions connues est que la bague dentée interdit tout pivotement de l'ailette après son déploiement. Ces solutions sont donc inadaptées pour déployer des gouvernes destinées à être pivotées par un moteur après leur déploiement pour assurer un pilotage du projectile.

On connaît par ailleurs le brevet US-6880780 qui forme un point de départ pour la revendication 1 et qui décrit un dispositif de déploiement de gouvernes par le biais de bras de levier faisant également office de moyens de verrouillage des gouvernes en position repliées. Un tel dispositif est cependant particulièrement encombrant axialement et difficile à intégrer dans un projectile. Il est réservé aux projectiles de dimensions importantes tels que les missiles.

L'invention se propose de fournir une solution assurant un déploiement simultané de toutes les gouvernes. Pour cela l'énergie de déploiement est fournie par un unique ressort qui fait coulisser simultanément des crémaillères permettant le déploiement simultané des gouvernes tout en leur permettant une fois déployées de pouvoir pivoter sur elles-mêmes, par la commande d'un moteur, pour assurer le pilotage du projectile.

L'invention a pour objet un dispositif de déploiement de gouvernes d'un projectile pour lequel chaque gouverne est destinée à être pivotée par un moteur après déploiement pour assurer un pilotage, chaque gouverne étant maintenue à l'intérieur du projectile et déployée vers l'extérieur du projectile par la détente d'un moyen élastique, chaque gouverne se déployant par rotation par rapport à un support de gouverne et suivant un axe de déploiement transversal à l'axe du projectile. Ce dispositif de déploiement de gouvernes est **caractérisé en ce que**, le moyen élastique est un moyen commun qui assure le déploiement de l'ensemble des gouvernes, la détente du moyen élastique générant un effort de poussée dirigé suivant l'axe du projectile et s'exerçant sur une plaque de poussée qui transmet l'effort de poussée à autant de coulisseaux qu'il y a de gouvernes à déployer, chaque coulisseau coopérant sans glissement avec un profil complémentaire solidaire d'une base de la gouverne pour faire pivoter celle ci par rapport à son support et un premier moyen de verrouillage libérable assurant par ailleurs le maintien du moyen élastique en position comprimée.

Selon un premier mode de réalisation, le premier moyen de verrouillage est constitué par une virole sensiblement cylindrique qui sépare la plaque de poussée des coulisseaux quand le moyen élastique est comprimé, la virole comportant des ergots sur lesquels viennent en butée des bras radiaux portés par la plaque de poussée, la virole pouvant pivoter suivant l'axe du projectile pour libérer la plaque de poussée et provoquer la détente du moyen élastique, les bras radiaux venant alors pousser les coulisseaux.

Selon une autre caractéristique, le dispositif comporte un second moyen de verrouillage libérable qui maintient les gouvernes en position repliée.

Selon encore une autre caractéristique, le dispositif comporte un troisième moyen de verrouillage maintenant les gouvernes en position déployée.

Selon encore une autre caractéristique, la virole comporte une denture interne coopérant avec un second pignon entraîné par un moteur pour permettre le pivotement de la virole et le déverrouillage du moyen élastique.

Selon encore une autre caractéristique, le second moyen de verrouillage comprend des doigts solidaires de la virole, chaque doigt s'engageant dans une rainure longitudinale du coulisseau, les doigts se dégageant de leurs rainures lors du pivotement de la virole.

Selon encore une autre caractéristique, le troisième moyen de verrouillage est constitué pour chaque gouverne par au moins une butée à bille s'engageant dans un évidement du coulisseau quand les gouvernes sont déployées.

Selon encore une autre caractéristique, le coulisseau est une crémaillère qui coopère avec un profil complémentaire formé par un premier pignon denté solidaire de la base de la gouverne.

Selon un autre mode de réalisation, la plaque de poussée, qui est montée coulissante sur un axe coaxial au projectile, pourra comporter une dent qui assurera son guidage sur cet axe, dent qui circule dans une rainure longitudinale qui se termine par une portion hélicoïdale, la plaque de poussée pivotant ainsi partiellement autour de l'axe à l'issue de son déplacement axial de façon à ce que chaque bras soit écarté du coulisseau qu'il a poussé.

L'invention sera mieux comprise à la lecture de la description qui suit, description faisant référence aux dessins annexés et dans lesquels:
- la figure 1 représente une vue d'ensemble du dispositif monté sur un projectile avec les gouvernes déployées,
- la figure 2 représente une vue de trois quarts du dispositif avec les gouvernes repliées,
- la figure 3 représente une vue en coupe longitudinale suivant un plan de coupe A, positionné à la figure 2, avec les gouvernes en positions repliées,
- la figure 4 représente une vue de trois quarts du dispositif avec les gouvernes déployées,
- la figure 5 représente une vue en coupe longitudinale suivant un plan de coupe B, positionné à la figure 4, avec les gouvernes en positions déployées,
- la figure 6 représente une vue de détail suivant une coupe partielle C à plans orthogonaux positionnés à la figure 3, du moyen de verrouillage du dispositif en position gouvernes repliées,
- la figure 7 représente une vue partielle des éléments du dispositif en position déployée,
- la figure 8 représente une vue de trois quarts de la virole seule, et
- la figure 9 représente une vue en écorché de trois quarts avant d'un autre mode de réalisation du dispositif.

Selon la figure 1, un projectile 1 est équipé de gouvernes 2a, 2b, 2c et 2d représentées déployées et disposées au niveau d'une partie avant du projectile 1. En arrière et dans l'alignement du plan des gouvernes 2a à 2d se trouvent sur le projectile des fentes 3 dont seules deux sont représentées.

Le dispositif de déploiement des gouvernes 4 est contenu dans la partie avant du projectile 1 et n'est donc pas visible sur le dessin dans son intégralité. En position repliée, les gouvernes 2a à 2d sont insérées dans les fentes 3 (configuration non représentée sur la figure).

Selon la figure 2, le dispositif de déploiement comporte un corps 5 qui abrite les gouvernes 2a à 2d en position repliée (deux gouvernes seulement sont visibles sur la figure 2). La base de chaque gouverne 2a à 2d comporte une denture formant un pignon 6. Cette base formant pignon 6 est traversée par un axe 7 solidaire d'un support 8.

Après le déploiement des gouvernes 2a à 2d, chaque support 8 est destiné à être pivoté suivant un axe perpendiculaire à l'axe du projectile pour permettre le pilotage. Ce pivotement est assuré par un moteur (non représenté). Le pignon 6 engrène avec un coulisseau denté (aussi nommé crémaillère 9) qui coulisse dans une rainure du corps 5.

Le dispositif de déploiement 4 comporte dans sa partie la plus en avant un capot 10 (seul un secteur du capot 10 est représenté) solidaire du corps 5. Ce capot 10 comporte en son centre un logement accueillant l'extrémité d'un moyen élastique comprimé qui est ici un ressort 11 à spires hélicoïdales. Une première extrémité du ressort 11 est en appui sur une plaque de poussée en forme de croix 12 qui comporte des bras radiaux (autant de bras radiaux qu'il y a de crémaillères 9).

Les bras de la plaque de poussée sont en appui chacun sur un ergot 13a à 13d solidaire d'une virole 13 (l'ergot 13c n'est pas visible sur la figure 2 car masqué par la portion de capot 10). La virole 13 est plus particulièrement visible sur la figure 8. Elle est sensiblement cylindrique et comporte une couronne à denture intérieure 14 sur son pourtour interne. Cette couronne dentée 14 engrène avec un pignon 15 entraîné par un moteur (non représenté). Les ergots 13a,13b,13c et 13d sont configurés sous la forme de languettes planes qui s'étendent radialement vers l'intérieur de la virole 13 et qui sont régulièrement réparties angulairement.

Dans la configuration de la figure 2, les gouvernes 2a à 2d sont repliées et les ergots 13a à 13d de la virole 13 séparent les crémaillères 9 des bras de la plaque de poussée 12. De cette manière les crémaillères 9 ne subissent pas l'effort généré par le ressort 11 évitant ainsi le déploiement des gouvernes 2a à 2d. La virole 13 s'opposant à la plaque de poussée en croix 12 forme ainsi un premier moyen de verrouillage assurant le maintien du moyen élastique 11 en position comprimée.

Selon la figure 3, on retrouve en coupe longitudinale le dispositif 4 avec les gouvernes 2a et 2c repliées. On distingue particulièrement les ergots 13a et 13c de la virole 13 qui séparent les crémaillères 9a et 9c des bras 12a et 12c de la plaque de poussée 12. On notera la position du ressort 11 qui est coaxiale au dispositif de déploiement 4 et enfilé sur un axe 28 solidaire du corps 5. La seconde extrémité du ressort prend appui sur la plaque de poussée 12 au fond d'un logement 12e centré sur l'axe 28.

Selon la figure 4, les gouvernes 2a à 2d sont déployées et sorties hors du corps 5. La virole 13 a tourné d'un quart de tour dans le sens 16 par rapport à la position qu'elle occupe sur les figures 2 et 3. Le ressort 11 est libéré et il pousse la plaque de poussée 12 contre les crémaillères 9. Chaque bras de la plaque 12 pousse une crémaillère 9.

Pour arriver à ce déploiement des gouvernes depuis l'état représenté aux figures 2 et 3, il y a eu rotation du pignon 15 (rotation provoquée par un moteur non représenté) de manière à faire tourner d'un quart de tour la virole 13 via la couronne à denture intérieure 14. Dès la rotation opérée, les ergots 13a à 13d ne retiennent plus la plaque de poussée en croix 12 qui joue alors son rôle en transmettant l'effort du ressort 11 aux crémaillères 9 (non visibles sur cette figure 4). Dès lors, les crémaillères 9 entraînent en rotation les gouvernes 2a à 2d autour des axes 7 via les pignons 6.

Selon la figure 5, on retrouve en coupe longitudinale le dispositif 4 et les éléments tels que cités précédemment à l'exception du pignon 15 et de la couronne à denture intérieure 14 qui sont masquées par la plaque de poussée en croix 12. On notera le changement de position des gouvernes 2a à 2d qui sont déployées, la position des crémaillères 9a à 9d, de la plaque de poussée 12 et surtout le contact qui s'opère entre la plaque de poussée 12 et la surface correspondante de chaque crémaillère 9.

Les crémaillères 9a à 9d ont subi une poussée de la plaque 12 qui les amène à pénétrer plus profondément dans chacun des supports 8 de gouvernes. Dans leur position enfoncée finale, les crémaillères 9a à 9d pénètrent plus profondément dans les supports 8 de gouvernes en les traversant de part en part.

Au terme de leur mouvement de translation les crémaillères 9a à 9d ne sont plus en contact avec la plaque 12 (écart entre plaque et crémaillères non visible sur le dessin). De cette manière, chacune des crémaillères 9a à 9d peut suivre de manière indépendante les mouvements des supports de gouvernes pilotés via les moteurs (non représentés).

Selon la figure 6, qui représente en détail une coupe partielle selon les plans orthogonaux C repérés à la figure 3 du dispositif 4 en configuration gouvernes 2a à 2d repliées. La virole 13 sépare la plaque de poussée 12 de la crémaillère 9a. La crémaillère 9a comporte sur chacune de ses faces latérales (symétriques par rapport à la denture de la crémaillère) une rainure longitudinale 99a.

La crémaillère comporte ainsi deux rainures 99a. Une de ces rainures 99a sera mieux vue à la figure 7 où l'on constate que les rainures 99a ne débouchent qu'au niveau d'une seule extrémité de la crémaillère 9 et qu'elles sont utilisées pour le guidage en translation de la crémaillère 9a dans le support 8, qui comporte pour cela deux languettes 88 engagées dans les rainures 99a (une des languettes 88 sera mieux vue sur la figure 6).

En référence à la figure 6, la virole 13 comporte au niveau de l'ergot 13a un doigt de blocage 16a qui est placé sur la face dirigée vers la crémaillère 9a (la configuration de la virole 13 seule est mieux représentée sur la figure 8 qui donne un aperçu de celle ci du coté orienté vers les crémaillères 9).

Le doigt 16a est engagé dans une seule rainure 99a de la crémaillère 9a, à l'extrémité de la crémaillère 9a où cette rainure 99a n'est pas débouchant. De cette manière le doigt 16a verrouille le coulissement de la crémaillère 9a ce qui verrouille aussi (par le biais du pignon 6) la gouverne 2a en position repliée dans le corps 5.

La coupe de la figure 6 montre plus particulièrement la crémaillère 9a, mais toutes les crémaillères sont identiques structurellement et la virole 13 comporte aussi des doigts de verrouillage 16 identiques disposés au niveau de chaque crémaillère et engagés dans une rainure de la crémaillère considérée. Chaque doigt de verrouillage 16a à 16d est solidaire d'un ergot 13a à 13d de la virole 13 (voir la figure 8).

Selon la vue de détail de la figure 7 valable pour toutes les gouvernes, chaque crémaillère 9 comporte un logement 17 et chaque support 8 de gouverne comporte une butée à bille 18. Un logement 17 est pratiqué sur la crémaillère 9 à un endroit tel que lorsque la gouverne 2 est déployée, la butée à bille 18 vient s'engager dans le logement 17 formant ainsi un verrou. La butée immobilise ainsi la crémaillère 9 en translation par rapport à son support 8, ce qui verrouille également la gouverne en position déployée par le biais du pignon 6.

La figure 9 montre de façon partielle un autre mode de réalisation de l'invention.

Ce mode diffère du précédent en ce que la plaque de poussée peut, à l'issue de son déplacement axial, pivoter partiellement autour de l'axe 28 sur lequel elle est montée (axe coaxial à l'axe du projectile). Ce pivotement permet d'écarter chaque bras 12a à 12d de la plaque de poussée du coulisseau 9 que ce bras a déplacé.

Une telle disposition permet d'éviter toute interférence ou tout frottement excessif entre les crémaillères 9 et la plaque de poussée 12 lors du pivotement ultérieur des gouvernes 2a à 2d portant les crémaillères.

Pour cela, l'axe 28 comporte une rainure de guidage 28a qui comporte une partie droite et qui se termine, à son extrémité la plus proche des crémaillères 9, par une portion hélicoïdale. Dans cette rainure 28a circule une dent 30 solidaire de la plaque de poussée 12. Le pas d'hélice de la partie hélicoïdale de la rainure de guidage 28a sera choisi de manière à faire pivoter la plaque de poussée 12 d'un angle tel qu'au terme de la rotation chacun des bras de la plaque de poussée 12 ne soit plus positionné devant les coulisseaux 9. Cependant, les coulisseaux 9 ont bien été amenés au terme de leur course.

Selon le mode de réalisation de la figure 9, l'angle de rotation α de la plaque de poussée 12 est de l'ordre d'un huitième de tour.

## Revendications

1. Dispositif de déploiement de gouvernes (4) d'un projectile (1), chaque gouverne (2a à 2d) étant destinée à être pivotée par un moteur après déploiement pour assurer un pilotage, chaque gouverne étant maintenue à l'intérieur du projectile (1) et déployée vers l'extérieur du projectile (1) par la détente d'un moyen élastique (11), chaque gouverne (2a à 2d) se déployant par rotation par rapport à un support de gouverne (8) et suivant un axe de déploiement transversal à l'axe du projectile, dispositif de déploiement de gouvernes (4) **caractérisé en ce que** le moyen élastique (11) est un moyen commun qui assure le déploiement de l'ensemble des gouvernes (2a à 2d), la détente du moyen élastique (11) générant un effort de poussée dirigé suivant l'axe du projectile et s'exerçant sur une plaque de poussée (12) qui transmet l'effort de poussée à autant de coulisseaux (9) qu'il y a de gouvernes (2a à 2d) à déployer, chaque coulisseau (9) coopérant sans glissement avec un profil complémentaire (6) solidaire d'une base de la gouverne (2a à 2d) pour faire pivoter celle ci par rapport à son support (8), un premier moyen de verrouillage libérable (13) assurant par ailleurs le maintien du moyen élastique (11) en position comprimée.

2. Dispositif de déploiement simultané de gouvernes (4) d'un projectile (1) suivant la revendication 1, **caractérisé en ce que** le premier moyen de verrouillage (13) est constitué par une virole (13) sensiblement cylindrique séparant la plaque de poussée (12) des coulisseaux (9) quand le moyen élastique (11) est comprimé, la virole (13) comportant des ergots (13a à 13d) sur lesquels viennent en butée des bras radiaux (12a à 12d) portés par la plaque de poussée (12), la virole (13) pouvant pivoter suivant l'axe du projectile pour libérer la plaque de poussée (12) et provoquer la détente du moyen élastique (11), les bras radiaux (12a à 12d) venant alors pousser les coulisseaux (9).

3. Dispositif de déploiement simultané de gouvernes (4) d'un projectile (1) suivant une des revendications 1 ou 2, **caractérisé en ce qu'**il comporte un second moyen de verrouillage (16) libérable maintenant les gouvernes (2a à 2d) en position repliée.

4. Dispositif de déploiement simultané de gouvernes (4) d'un projectile suivant une des revendications 1 à 3, **caractérisé en ce qu'**il comporte un troisième moyen de verrouillage (18) maintenant les gouvernes (2a à 2d) en position déployée.

5. Dispositif de déploiement simultané de gouvernes (4) d'un projectile (1) suivant la revendication 2 **caractérisé en ce que** la virole (13) comporte une denture interne (14) coopérant avec un second pignon (15) entraîné par un moteur pour permettre le pivotement de la virole (13) et le déverrouillage du moyen élastique (11).

6. Dispositif de déploiement simultané de gouvernes d'un projectile suivant la revendication 3, **caractérisé en ce que** le second moyen de verrouillage (16) comprend des doigts (16a à 16d) solidaires de la virole (13), chaque doigt (16a à 16d) s'engageant dans une rainure (99a à 99d) longitudinale du coulisseau (9), les doigts (16a à 16d) se dégageant de leurs rainures (99a à 99d) lors du pivotement de la virole (13).

7. Dispositif de déploiement simultané de gouvernes (2a à 2d) d'un projectile (1) suivant la revendication 4 **caractérisé en ce que** le troisième moyen de verrouillage (18) est constitué pour chaque gouverne (2a à 2d) par au moins une butée à bille (18) s'engageant dans un évidement (17) du coulisseau (9) quand les gouvernes (2a à 2d) sont déployées.

8. Dispositif de déploiement simultané de gouvernes (4) d'un projectile (1) suivant une des revendications 1 à 2, **caractérisé en ce que** le coulisseau (9) est une crémaillère (9) qui coopère avec un profil complémentaire (6) formé par un premier pignon denté (6) solidaire de la base de la gouverne (2).

9. Dispositif de déploiement simultané de gouvernes (4) d'un projectile (1) suivant une des revendications 2 à 8, **caractérisé en ce que** la plaque de poussée (12) qui est montée coulissante sur un axe (28) coaxial au projectile, comporte une dent (30) qui assure son guidage sur cet axe (28), dent (30) qui circule dans une rainure (28a) longitudinale qui se termine par une portion hélicoïdale, la plaque de poussée pivotant ainsi partiellement autour de l'axe (28) à l'issue de son déplacement axial de façon à ce que chaque bras (12a à 12d) soit écarté du coulisseau (9) qu'il a poussé.

## Claims

1. A deployment device for the control surfaces (4) of a projectile (1) for which each control surface (2a to 2d) is intended to be pivoted by a motor after its deployment to ensure the piloting, each control surface being held within the projectile (1) and deployed towards the exterior of the projectile (1) by the expansion of elastic means (11), each control surface (2a to 2d) being deployed by a rotation with respect to a control surface support (8) and following a deployment axis that is crosswise to that of the projectile, control surface deployment device (4) wherein the elastic means (11) are common means to ensure the deployment of all the control surfaces (2a to 2d), the expansion of the elastic means (11) generating a push stress directed along the projectile's axis and being exerted on a push plate (12) which transmits the push stress to as many slides (9) as there are control surfaces (2a to 2d) to be deployed, each slide (9) cooperating without slipping with a matching profile (6) integral with a base of the control surface (2a to 2d) to make this pivot with respect to its support (8) and first releasable locking means (13) that maintain the elastic means (11) in the compressed position.

2. A simultaneous deployment device for the control surfaces (4) of a projectile (1) according to Claim 1, wherein the first locking means (13) are constituted by a substantially cylindrical ferrule (13) that separates the push plate (12) of the slides (9) when the elastic means (11) are being compressed, the ferrule incorporating lugs (13a to 13d) abutting radial arms (12a to 12d) carried by the push plate (12), since the ferrule (13) is able to pivot following the projectile's axis to release the push plate and cause the expansion of the elastic means (11), the radial arms (12a to 12d) thereafter push the slides (9).

3. A simultaneous deployment device for the control surfaces (4) of a projectile (1) according to Claims 1 or 2, wherein it incorporates second releasable locking means (16) holding the control surfaces (2a to 2d) in their retracted position.

4. A simultaneous deployment device for the control surfaces (4) of a projectile (1) according to one of Claims 1 to 3, wherein it incorporates third locking means (18) holding the control surfaces (2a to 2d) in their deployed position.

5. A simultaneous deployment device for the control surfaces (4) of a projectile (1) according to Claim 2, wherein the ferrule (13) incorporates internal toothing (14) cooperating with a second pinion (15) driven by a motor to enable the ferrule (13) to pivot and unlock the elastic means (11).

6. A simultaneous deployment device for the control surfaces of a projectile according to Claim 3, wherein the second locking means (16) comprise fingers (16a to 16d) integral with the ferrule (13), each finger (16a to 16d) engaging in a longitudinal groove (99a to 99d) of the slide (9), the fingers (16a to 16d) disengaging from their grooves (99a to 99d) when the ferrule (13) pivots.

7. A simultaneous deployment device for the control surfaces (2a to 2d) of a projectile (1) according to Claim 4, wherein the third locking means (18) are constituted for each control surface (2a to 2d) by at least one ball push bearing (18) engaging in a recess (17) in the slide (9) when the control surfaces (2a to 2d) are deployed.

8. A simultaneous deployment device for the control surfaces (4) of a projectile (1) according to Claims 1 to 2, wherein the slide (9) is a rack (8) that cooperates with a matching profile (6) formed by a first toothed pinion (6) integral with the base of the control surface (2).

9. A simultaneous deployment device for the control surfaces (4) of a projectile (1) according to one of Claims 2 to 8, wherein the push plate (12), which is mounting sliding along an axis (28) coaxial to the projectile, incorporates a tooth (30) to ensure its guidance on this axis (28), such tooth (30) moving in a longitudinal groove ending in a helicoidal portion, the push plate thereby partially pivoting around the axis (28) at the end of its axial displacement such that each arm (12a to 12d) is moved away from the slide (9) it has pushed.

## Patentansprüche

1. Vorrichtung zum Entfalten von Steuerflächen (4) eines Projektils (1), wobei jede Steuerfläche (2a bis 2d) dafür vorgesehen ist, nach Entfaltung von einem Motor gedreht zu werden, um ein Steuern zu gewährleisten, wobei jede Steuerfläche im Inneren des Projektils (1) festgehalten wird und durch die Entspannung eines elastischen Mittels (11) in den Außenbereich des Projektils entfaltet wird, wobei sich jede Steuerfläche (2a bis 2d) durch Drehung in Bezug auf einen Steuerflächenträger (8) und gemäß einer Entfaltungsachse quer zur Achse des Projektils entfaltet, wobei die Vorrichtung zum Entfalten von Steuerflächen (4) ***dadurch gekennzeichnet ist, dass*** das elastische Mittel (11) ein gemeinsames Mittel ist, welches die Entfaltung der gesamten Steuerflächen (2a bis 2d) gewährleistet, wobei die Entspannung des elastischen Mittels (11) eine Druckkraft erzeugt, die entlang der Achse des Projektils gerichtet ist und auf eine Druckplatte (12) wirkt, welche die Druckkraft an so viele Schieber (9) überträgt, wie es zu entfaltende Steuerflächen (2a bis 2d) gibt, wobei jeder Schieber (9) ohne Gleiter mit einem komplementären, fest mit einer Basis der Steuerfläche (2a bis 2d) verbundenen Profil (6) zusammenwirkt, um diese in Bezug auf ihren Träger (8) drehen zu lassen, wobei ein erstes lösbares Verriegelungsmittel (13) außerdem das Festhalten des elastischen Mittels (11) in zusammengedrückter Position gewährleistet.

2. Vorrichtung zum gleichzeitigen Entfalten von Steuerflächen (4) eines Projektils (1) nach Anspruch 1, **dadurch gekennzeichnet, dass** das erste Verriegelungsmittel (13) von einem Ring (13) gebildet wird, der im wesentlichen zylindrisch ist und die Druckplatte (12) von den Schiebern (9) trennt, wenn das elastische Mittel (11) zusammen gedrückt ist, wobei der Ring (13) Nocken (13a bis 13d) umfasst, an denen radiale Arme (12a bis 12d) anliegen, die von der Druckplatte (12) getragen werden, wobei sich der Ring (13) um die Achse des Projektils drehen kann, um die Druckplatte (12) frei zu geben und das Entspannen des elastischen Mittels (11) zu bewirken, wobei die radialen Arme (12a bis 12d) dann die Schieber (9) drücken.

3. Vorrichtung zum gleichzeitigen Entfalten von Steuerflächen (4) eines Projektils (1) nach einem der Ansprüche 1 oder 2, **dadurch gekennzeichnet, dass** sie ein zweites, lösbares Verriegelungsmittel (16) umfasst, das die Steuerflächen (2a bis 2d) in gefalteter Position festhält.

4. Vorrichtung zum gleichzeitigen Entfalten von Steuerflächen (4) eines Projektils nach einem der Ansprüche 1 bis 3, **dadurch gekennzeichnet, dass** sie ein drittes Verriegelungsmittel (18) umfasst, das die Steuerflächen (2a bis 2d) in entfalteter Position festhält.

5. Vorrichtung zum gleichzeitigen Entfalten von Steuerflächen (4) eines Projektils (1) nach Anspruch 2, **dadurch gekennzeichnet, dass** der Ring (13) eine Innenverzahnung (14) umfasst, die mit einem zweiten Ritzel (15) zusammenwirkt, welches von einem Motor angetrieben wird, um die Drehung des Rings (13) und die Entriegelung des elastischen Mittels (11) zu ermöglichen.

6. Vorrichtung zum gleichzeitigen Entfalten von Steuerflächen eines Projektils nach Anspruch 3, **dadurch gekennzeichnet, dass** das zweite Verriegelungsmittel (16) fest mit dem Ring (13) verbundene Finger (16a bis 16d) umfasst, wobei jeder Finger (16a bis 16d) in eine longitudinale Rille (99a bis 99d) des Schiebers (9) eingreift, wobei die Finger (16a bis 16d) bei der Drehung des Rings (13) aus ihren Rillen (99a bis 99d) frei kommen.

7. Vorrichtung zum gleichzeitigen Entfalten von Steuerflächen (2a bis 2d) eines Projektils (1) nach Anspruch 4, **dadurch gekennzeichnet, dass** das dritte Verriegelungsmittel (18) für jede Steuerfläche (2a bis 2d) von wenigstens einem Druckkugellager (18) gebildet wird, das in eine Aussparung (17) des Schiebers (9) eingreift, wenn die Steuerflächen (2a bis 2d) entfaltet sind.

8. Vorrichtung zum gleichzeitigen Entfalten von Steuerflächen (4) eines Projektils (1) nach einem der Ansprüche 1 bis 2, **dadurch gekennzeichnet, dass** der Schieber (9) eine Zahnstange (9) ist, welche mit einem komplementären Profil (6), das von einem ersten gezahnten Ritzel (6) gebildet wird und fest mit der Basis der Steuerfläche (2) verbunden ist, zusammenwirkt.

9. Vorrichtung zum gleichzeitigen Entfalten von Steuerflächen (4) eines Projektils (1) nach einem der Ansprüche 2 bis 8, **dadurch gekennzeichnet, dass** die Druckplatte (12), welche auf einer koaxial zum Projektil liegenden Achse (28) gleitend montiert ist, einen Zahn (30) umfasst, welcher deren Führung auf dieser Achse (28) gewährleistet, wobei sich der Zahn (30) in einer longitudinalen Rille (28a) bewegt, welche durch einen spiralförmigen Abschnitt endet, wobei sich die Druckplatte so am Ende ihrer axialen Bewegung derartig teilweise um die Achse (28) dreht, dass jeder Arm (12a bis 12d) vom Schieber (9), den er gedrückt hat, beabstandet wird.
